# FASCICULE DE BREVET EUROPEEN

(11) **EP 1 160 813 B1**
(45) Date de publication et mention de la délivrance du brevet: **27.12.2006**
(21) Numéro de dépôt: 01401389.0
(22) Date de dépôt: 28.05.2001
(51) Int. Cl.: H01H 9/10

(54) **Dispositif de gestion d'alimentation électrique**
Verwaltungsvorrichtung für Stromversorgungssystem
Management device for electric power supply

(30) Priorité: 30.05.2000 FR 0006914
(43) Date de publication de la demande: 05.12.2001
(73) Titulaire: Peugeot Citroen Automobiles SA, 92200 Neuilly sur Seine (FR)
(72) Inventeur: Dhainaut, Jean-Marc, 75015 Paris (FR)
(74) Mandataire: Bentz, Jean-Paul

(56) Documents cités:
- EP-A- 0 525 342
- DE-A- 3 604 014
- FR-A- 2 729 901
- GB-A- 1 139 696
- GB-A- 2 011 722
- GB-A- 2 300 770

## Description

La présente invention concerne, de façon générale, un dispositif de gestion d'alimentation électrique à double configuration, particulièrement destiné aux véhicules automobiles.

Plus précisément, l'invention concerne un dispositif de gestion d'alimentation électrique à double configuration pour véhicule automobile, comprenant un boîtier doté d'au moins trois bornes dont la première est une borne d'entrée principale reliée à une source électrique principale, dont la seconde est une borne de sortie reliée à des équipements électroniques à travers des éléments de protection tels que des fusibles, et dont la troisième est une borne d'entrée auxiliaire reliée à une source électrique auxiliaire.

Des dispositifs de ce type sont connus dans l'art antérieur et utilisés pour gérer l'alimentation des véhicules automobiles pendant leur stockage sur parc et leur transport avant leur commercialisation.

En effet, les véhicules automobiles, après leur fabrication en usine de montage et avant leur commercialisation, sont d'abord stockés sur le parc de l'usine de montage pendant une durée variable qui dépend de l'adéquation entre la fabrication des véhicules et leur commande, puis sont transportés par différents moyens de transport jusqu'à leur lieu de commercialisation, et sont même éventuellement stockés sur des parcs intermédiaires, tels que des centres de distribution par exemple.

Or, les véhicules automobiles comportent des équipements électroniques de plus en plus nombreux, qui, dans le mode veille du véhicule c'est-à-dire avec le contact coupé, consomment quelques dizaines de milliampères.

Aussi cette situation fait-elle naître le risque que la durée de vie de la batterie électrique équipant le véhicule puisse être affectée par un stockage prolongé du véhicule avant sa commercialisation.

Pour éviter la décharge de la batterie pendant les périodes de stockage et de transport du véhicule, il est donc nécessaire de déconnecter de la batterie les équipements électroniques consommateurs d'énergie.

Cependant, il est également nécessaire, à certains moments de ces périodes, de pouvoir déplacer le véhicule, par exemple pour l'amener sur un bateau ou un train, ce qui implique que le véhicule, lors de la remise du contact, doit redevenir opérationnel, notamment pour le démarrage du moteur et le fonctionnement des équipements de sécurité tels que l'éclairage, la signalisation, ou l'essuyage, et ceci sans exiger des manipulations complexes ou génératrices de pertes de temps.

La solution couramment utilisée pour résoudre ce problème consiste à assurer l'alimentation permanente des équipements électroniques au moyen d'une source électrique auxiliaire dite "APC", et à travers une boîte de fusibles susceptible de prendre deux configurations différentes.

Dans une première configuration, qui correspond au stockage du véhicule sur parc, un shunt est placé, à l'intérieur de la boîte de fusibles, dans une première position dans laquelle il assure la liaison électrique entre la source auxiliaire APC et les équipements électroniques, à travers les fusibles qui sont prévus pour protéger ces équipements et qui sont logés dans cette boîte.

Dans une seconde configuration, qui correspond à l'utilisation du véhicule, le shunt est placé, à l'intérieur de la boîte de fusibles, dans une seconde position dans laquelle il assure la liaison électrique entre la source principale du véhicule, c'est-à-dire la batterie, et les équipements électroniques, à travers les mêmes fusibles de protection de ces équipements.

En réalité, la situation est un peu plus complexe, dans la mesure où l'ensemble du circuit d'alimentation qui doit être emprunté pour raccorder les équipements électroniques à la source auxiliaire APC n'est pas dimensionné pour assurer l'alimentation électrique des composants électroniques dans tous les états du véhicule, de sorte qu'il est nécessaire, dans la première configuration, d'utiliser non pas un shunt mais un fusible, dit "fusible parc", dimensionné pour fondre en cas d'utilisation simultanée d'un trop grand nombre d'équipements électroniques, et dans la seconde configuration, d'utiliser un shunt capable de résister à des valeurs de courant supérieures à celle pour laquelle le fusible doit fondre.

Le processus opératoire est alors le suivant.

En fin de ligne de montage du véhicule, le shunt destiné à raccorder les équipements électroniques à la batterie est retiré pour éviter la décharge de cette dernière, et le fusible parc est mis en place pour permettre l'alimentation des équipements électroniques à partir de la source électrique auxiliaire utilisée sur le parc.

Lors de la livraison du véhicule dans le point de vente, et avant sa remise au client, le fusible parc est enlevé, et le shunt destiné à relier de façon permanente les équipements électroniques à la batterie est remis en place.

Le problème est que, non seulement les opérations qui consistent à enlever le shunt, mettre le fusible, enlever le fusible et remettre le shunt sont relativement longues, mais ces opérations sont en outre malaisées dans la mesure où la boîte à fusibles destinée à recevoir sélectivement le shunt et le fusible est peu visible et d'un accès difficile.

Le document de brevet GB 2 300 770 décrit un circuit d'alimentation électrique pour véhicule automobile comprenant une batterie et des charges électriques protégées par des fusibles et qui, en régime normal au moins, doivent être alimentées par la batterie.

Ce document, qui évoque par ailleurs le risque de décharge de la batterie que fait naître la consommation de toutes les charges électriques pendant les périodes prolongées de non utilisation du véhicule, propose de diviser les charges électriques en deux classes, selon que ces charges sont, ou non, contrôlées par un interrupteur, c'est-à-dire selon qu'elles sont, ou non, susceptibles de consommer du courant en dehors des périodes où elles sont spécifiquement actionnées à la demande du conducteur du véhicule.

Pour éviter le risque de décharge de la batterie, le circuit électrique proposé par le document GB 2 300 770 prévoit deux voies d'alimentation possibles de chaque charge électrique, l'une des voies reliant directement cette charge à la batterie, et l'autre voie reliant cette charge à la batterie par l'intermédiaire seulement de l'interrupteur du circuit d'allumage.

Le fusible associé à chaque charge peut ainsi être relié à la batterie par la première voie ou par la deuxième voie, les fusibles des charges commandées par des interrupteurs indépendants, comme les phares ou l'avertisseur sonore, pouvant sans risque être reliés à la batterie par la première voie.

Dans ces conditions, il est possible de faire en sorte que les charges à consommation permanente, telles que l'horloge électrique, ne soient reliées à la batterie, par branchement de leur fusible sur la deuxième voie, que pendant le temps d'utilisation du véhicule si ce dernier n'est que rarement utilisé, mais soient reliées en permanence à la batterie, par branchement de leur fusible sur la première voie, si le véhicule est utilisé à une fréquence telle que le risque de décharge de la batterie n'existe pas.

Ainsi, non seulement le document GB 2 300 770 n'évoque pas du tout le problème que pose l'alimentation électrique du véhicule au moyen de deux sources électriques différentes, et notamment de la batterie et d'une source auxiliaire, mais il ne se préoccupe pas davantage, ni ne résout le problème que pose le branchement et le débranchement de fusibles plus ou moins fragiles à l'intérieur d'une boîte de connexion plus ou moins accessible.

Le document de brevet DE 36 04 014 décrit quant à lui un interrupteur - inverseur utilisable dans un véhicule automobile, et dont l'embase est conçue pour pouvoir s'adapter à différents types d'organes mécaniques d'actionnement.

Le fonctionnement électrique du dispositif ainsi décrit est cependant totalement standard, le document DE 36 04 014 n'évoquant aucun problème spécifique que ce dispositif pourrait résoudre en matière d'alimentation électrique.

Dans ce contexte, la présente invention a pour but de proposer un dispositif permettant de résoudre le problème qui se pose dans le cas du recours à une alimentation électrique auxiliaire de véhicules en stationnement prolongé, et que représentent à la fois les difficultés de manipulation et la nécessité de gérer deux éléments de connexion électriques différents, à savoir un shunt et un fusible.

A cette fin, le dispositif de l'invention, par ailleurs conforme à la définition générique qu'en donne le préambule ci-dessus, est essentiellement caractérisé en ce qu'il comprend en outre un commutateur bistable comportant un corps, trois broches de connexion portés par le corps, et un contact électrique mobile également porté par le corps et reliant sélectivement la seconde broche à la première ou à la troisième, les trois broches de connexion étant sélectivement mises en contact électrique et en liaison mécanique avec les trois bornes respectives du boîtier, et en ce que le contact électrique mobile relie la seconde broche à la troisième à travers un fusible logé dans le corps du commutateur bistable.

De préférence, les broches de connexion, pour être mises en contact électrique et en liaison mécanique avec les trois bornes respectives du boîtier, sont conçues pour pouvoir être simultanément insérées dans les bornes respectives du boîtier.

Si les éléments de protection des équipements électroniques sont logés dans le boîtier, ce dernier peut constituer une boîte à fusibles, et le commutateur peut alors être conçu pour s'adapter sur les boîtes de fusibles existantes sans modification de ces dernières.

Par ailleurs les broches de connexion sont avantageusement parallèles entre elles, la seconde broche de connexion étant séparée des première et troisième broches par des première et seconde distances respectives, différentes l'une de l'autre, de manière à assurer un détrompage lors de la mise en place du commutateur bistable.

Enfin, pour accroître encore la facilité de mise en oeuvre du dispositif, le commutateur bistable comporte de préférence un poussoir propre à commander le contact électrique mobile et disposé, sur le corps du commutateur, à l'opposé des broches de connexion.

D'autres caractéristiques et avantages de l'invention ressortiront clairement de la description qui en est faite ci-après, à tire indicatif et nullement limitatif, en référence aux dessins annexés, sur lesquels :
- La figure 1 est un schéma électrique du dispositif de l'invention, représenté dans la configuration de parc;
- La figure 2 est un schéma électrique du dispositif de l'invention, représenté dans la configuration d'utilisation du véhicule;
- La figure 3 est une vue schématique de face et en transparence du commutateur bistable utilisé dans un dispositif conforme à l'invention; et
- La figure 4 est une vue de profil du commutateur bistable illustré à la figure 3.

Comme indiqué précédemment, l'invention concerne un dispositif de gestion d'alimentation électrique susceptible d'adopter deux configurations et destiné à équiper un véhicule automobile, ce dispositif comprenant, de façon connue, un boîtier 1 doté d'au moins trois bornes 11, 12, et 13.

La première 11 de ces bornes est une borne d'entrée principale reliée à la source électrique principale SP que constitue la batterie, tandis que la seconde borne 12 est une borne de sortie reliée à des équipements électroniques tels que 21, 22, et 23, à travers des fusibles ou éléments de protection 31, 32, et 33, la troisième borne 13 étant quant à elle une borne d'entrée auxiliaire reliée à la source électrique auxiliaire SA que constitue la source d'alimentation parc dite "APC".

Selon un premier aspect de l'invention, ce dispositif comprend en outre un commutateur bistable 4, qui équipe le boîtier en permanence et qui facilite le passage d'une configuration à l'autre.

Ce commutateur 4 comporte essentiellement un corps 40, trois broches de connexion 41, 42, et 43, et un contact électrique mobile 45.

Les trois broches de connexion 41, 42, et 43 sont portées par le corps 40, et sont disposées de manière à pouvoir être mises en contact électrique et en liaison mécanique avec les trois bornes respectives 11, 12, et 13 du boîtier 1.

Le contact électrique mobile 45, lui aussi porté par le corps 40, permet de relier à volonté la seconde broche 42 à la première broche 41 ou à la troisième broche 43.

Selon un second aspect de l'invention, permettant de simplifier la structure générale du dispositif, le contact électrique mobile 45 relie la seconde broche 42 à la troisième 43 à travers un fusible 35, qui est logé dans le corps 40 du commutateur bistable 4, et qui remplit la fonction de fusible parc.

La liaison mécanique et le contact électrique des broches et des bornes sont de préférence obtenus par un système d'enfichage connu en soi, c'est-à-dire que les broches de connexion 41, 42, et 43 sont simultanément insérées dans les bornes respectives 11, 12, et 13 du boîtier pour être mises en contact électrique et en liaison mécanique avec ces trois bornes respectives.

Le boîtier 1 est de préférence constitué par la boîte à fusibles de l'habitacle du véhicule, les fusibles ou éléments de protection 31, 32,et 33 étant donc logés dans ce boîtier 1.

Comme le montre la figure 3, les broches de connexion 41, 42, et 43 sont avantageusement parallèles entre elles, la seconde broche de connexion 42 étant séparée des deux autres broches 41 et 43 par des distances D21 et D23 différentes l'une de l'autre pour éviter que le fusible parc 35 puisse être accidentellement connecté entre les première et seconde bornes 11 et 12.

Le commutateur bistable 40 comporte par ailleurs un poussoir 450, qui sert à commander le contact électrique mobile 45, et qui est disposé, sur le corps 40 du commutateur 4, à l'opposé des broches de connexion 41, 42, et 43 de manière à être aisément accessible pour un opérateur.

## Revendications

1. Dispositif de gestion d'alimentation électrique à double configuration pour véhicule automobile, comprenant un boîtier (1) doté d'au moins trois bornes (11, 12, 13) dont la première (11) est une borne d'entrée principale reliée à une source électrique principale (SP), dont la seconde (12) est une borne de sortie reliée à des équipements électroniques (21, 22, 23) à travers des éléments de protection (31, 32, 33) tels que des fusibles, et dont la troisième (13) est une borne d'entrée auxiliaire reliée à une source électrique auxiliaire (SA), **caractérisé en ce qu'**il comprend en outre un commutateur bistable (4) comportant un corps (40), trois broches de connexion (41, 42, 43) portés par le corps (40), et un contact électrique mobile (45) également porté par le corps (40) et reliant sélectivement la seconde broche (42) à la première (41) ou à la troisième (43), les trois broches de connexion (41, 42, 43) étant sélectivement mises en contact électrique et en liaison mécanique avec les trois bornes respectives (11, 12, 13) du boîtier (1), et **en ce que** le contact électrique mobile (45) relie la seconde broche (42) à la troisième (43) à travers un fusible (35) logé dans le corps (40) du commutateur bistable (4).

2. Dispositif de gestion d'alimentation électrique suivant la revendication 1, **caractérisé en ce que**, pour être mises en contact électrique et en liaison mécanique avec les trois bornes respectives (11, 12, 13) du boîtier, les broches de connexion (41, 42, 43) sont simultanément insérées dans les bornes respectives (11, 12, 13) du boîtier.

3. Dispositif de gestion d'alimentation électrique suivant l'une quelconque des revendications précédentes, **caractérisé en ce que** les éléments de protection (31, 32, 33) sont logés dans le boîtier (1), qui constitue une boîte à fusibles.

4. Dispositif de gestion d'alimentation électrique suivant l'une quelconque des revendications précédentes, **caractérisé en ce que** les broches de connexion (41, 42, 43) sont parallèles entre elles, et **en ce que** la seconde broche de connexion (42) est séparée des première (41) et troisième (43) broches par des première et seconde distances respectives (D21, D23), différentes l'une de l'autre.

5. Dispositif de gestion d'alimentation électrique suivant l'une quelconque des revendications précédentes, **caractérisé en ce que** le commutateur bistable (40) comporte un poussoir (450) propre à commander le contact électrique mobile (45) et disposé, sur le corps (40) du commutateur (4), à l'opposé des broches de connexion (41, 42, 43).

## Claims

1. A management device for an electric power supply with a dual configuration for a motor vehicle, comprising a casing (1) provided with at least three terminals (11, 12, 13), the first (11) of which is a main input terminal connected to a main electrical source (SP), the second (12) of which is an output terminal connected to electronic equipment (21, 22, 23) through protective components (31, 32, 33) such as fuses, and the third (13) of which is an auxiliary input terminal connected to an auxiliary electric source (SA), **characterized in that** it further comprises a bistable switch (4) including a body (40), three connecting pins (41, 42, 43) borne by the body (40), and a mobile electric contact (45) also borne by the body (40) and selectively connecting the second pin (42) to the first (41) or to the third (43), the three connecting pins (41, 42, 43) being selectively put into electric contact and into mechanical connection with the three respective terminals (11, 12, 13) of the casing (1), and **in that** the mobile electric contact (45) connects the second pin (42) to the third (43) through a fuse (35) housed in the body (40) of the bistable switch (4).

2. The electric power supply management device according to claim 1, **characterized in that**, in order to be put into electric contact and into mechanical connection with the three respective terminals (11, 12, 13) of the casing, the connecting pins (41, 42, 43) are simultaneously inserted into the respective terminals (11, 12, 13) of the casing.

3. The electric power supply management device according to any of the preceding claims, **characterized in that** the protective components (31, 32, 33) are housed in the casing (1) which forms a fuse box.

4. The electric power supply management device according to any of the preceding claims, **characterized in that** the connecting pins (41, 42, 43) are parallel to each other, and **in that** the second connecting pin (42) is separated from the first (41) and third (43) pins by first and second respective distances (D21, D23), different from each other.

5. The electric power supply management device according to any of the preceding claims, **characterized in that** the bistable switch (40) includes a push button (450) able to control the mobile electric contact (45) and positioned on the body (40) of the switch (4), opposite to the connecting pins (41, 42, 43).

## Patentansprüche

1. Verwaltungsvorrichtung für Stromversorgungssystem mit doppelter Konfiguration für Kraftfahrzeuge, die einen Kasten (1) umfasst, der über zumindest drei Klemmen (11, 12, 13) verfügt, von denen die erste (11) eine Haupteingangsklemme ist, die mit einer Hauptstromquelle (SP) verbunden ist, von denen die zweite (12) eine Ausgangsklemme ist, die über Schutzelemente (31, 32, 33), wie Sicherungen, mit elektronischen Ausrüstungen (21, 22, 23) verbunden ist, und von denen die dritte (13) eine Hilfseingangsklemme ist, die mit einer Hilfsstromquelle (SA) verbunden ist, **dadurch gekennzeichnet, dass** sie des Weiteren einen bistabilen Kommutator (4) umfasst, der einen Körper (40), drei Anschlussstifte (41, 42, 43), die durch den Körper (40) getragen werden, und einen mobilen elektrischen Kontakt (45), der ebenfalls durch den Körper (40) getragen wird und selektiv den zweiten Stift (42) mit dem ersten Stift (41) oder mit dem dritten Stift (43) verbindet, umfasst, wobei die drei Anschlussstifte (41, 42, 43) selektiv in elektrischen Kontakt und in mechanische Verbindung mit den entsprechenden drei Klemmen (11, 12, 13) des Kastens (1) gebracht werden, und **dadurch**, dass der mobile elektrische Kontakt (45) den zweiten Stift (42) über eine Sicherung (35), die im Körper (40) des bistabilen Kommutators (4) untergebracht ist, mit dem dritten Stift (43) verbindet.

2. Verwaltungsvorrichtung für Stromversorgungssystem nach Anspruch 1, **dadurch gekennzeichnet, dass**, um in elektrischen Kontakt und in mechanische Verbindung mit den drei entsprechenden Klemmen (11, 12, 13) des Kastens gebracht zu werden, die Anschlussstifte (41, 42, 43) simultan in die entsprechenden Klemmen (11, 12, 13) des Kastens eingesteckt werden.

3. Verwaltungsvorrichtung für Stromversorgungssystem nach einem der vorhergehenden Ansprüche, **dadurch gekennzeichnet, dass** die Schutzelemente (31, 32, 33) in dem Kasten (1), der einen Sicherungskasten bildet, untergebracht sind.

4. Verwaltungsvorrichtung für Stromversorgungssystem nach einem der vorhergehenden Ansprüche, **dadurch gekennzeichnet, dass** die Anschlussstifte (41, 42, 43) parallel zueinander sind, und **dadurch**, dass der zweite Anschlussstift (42) vom ersten Stift (41) und vom dritten Stift (43) durch jeweilige erste und zweite Abstände (D21, D23), die sich voneinander unterscheiden, getrennt ist.

5. Verwaltungsvorrichtung für Stromversorgungssystem nach einem der vorhergehenden Ansprüche, **dadurch gekennzeichnet, dass** der bistabile Kommutator (40) einen Druckschalter (450) aufweist, der dazu geeignet ist, den mobilen elektrischen Kontakt (45) zu steuern und der auf dem Körper (40) des Kommutators (4) gegenüber den Anschlussstiften (41, 42, 43) angeordnet ist.
